# EUROPÄISCHE PATENTSCHRIFT

(11) **EP 2 446 999 B1**
(45) Veröffentlichungstag und Bekanntmachung des Hinweises auf die Patenterteilung: **13.02.2013**
(21) Anmeldenummer: 10188873.3
(22) Anmeldetag: 26.10.2010
(51) Int. Cl.: B24B 1/00, B24B 7/17, B24B 9/00, B24B 17/00, B24B 51/00

(54) **Verfahren zur Bearbeitung eines Werkstücks unter Verwendung einer Schleifscheibe**
Method for processing a workpiece using a grinding wheel
Procédé de traitement d'une pièce usinée en utilisant une meule

(43) Veröffentlichungstag der Anmeldung: 02.05.2012
(73) Patentinhaber: Supfina Grieshaber GmbH & Co. KG, 77709 Wolfach (DE)
(72) Erfinder: Wirch, Harald, 42929 Wermelskirchen (DE); Winkens, Markus, Dipl.-Ing. (FH), 77723 Gengenbach (DE)
(74) Vertreter: Dreiss

(56) Entgegenhaltungen:
- EP-A1- 0 441 627
- EP-A2- 0 354 586
- JP-A- 2003 163 187
- US-A- 5 185 965

## Beschreibung

Die Erfindung betrifft ein Verfahren zur Bearbeitung eines Werkstücks unter Verwendung einer Schleifscheibe mit einer rotierend angetriebenen, ebenen Wirkfläche.

Zur Durchführung solcher Verfahren werden Schleifmaschinen eingesetzt, welche bei einseitiger Bearbeitung eines Werkstücks eine Schleifscheibe und bei doppelseitiger Bearbeitung eines Werkstücks zwei Schleifscheiben aufweisen. Diese Schleifmaschinen werden im Rahmen der Bearbeitung eines komplex geformten Werkstücks üblicherweise nur für einen bestimmten Bearbeitungsschritt, beispielsweise für das Planschleifen einer Werkstückoberfläche, eingesetzt. Wenn an einem Werkstück relativ zueinander versetzte oder relativ zueinander geneigte Oberflächen hergestellt werden sollen, wird üblicherweise für jede der unterschiedlichen Werkstückoberflächen eine eigene Schleifmaschine bereitgestellt. Dies ist im Hinblick auf die Gesamtfertigungszeit eines Werkstücks und auf den für die Vielzahl der Werkzeugmaschinen benötigten Platzbedarf nachteilig.

Aus der US 5,185,965 A ist ein Verfahren zur schleifenden Bearbeitung von Werkstücken bekannt, bei welchem mit dem gekrümmten Rand einer scheibenförmigen Schleifscheibe eine Kerbe in den Rand eines dünnen, scheibenförmigen Werkstücks eingebracht wird, wobei sich die Schleifscheibe und das Werkstück in zueinander senkrechten Ebenen erstrecken.

Hiervon ausgehend liegt der vorliegenden Erfindung die Aufgabe zugrunde, ein Verfahren zur Bearbeitung eines Werkstücks zu schaffen, mit dem die vorstehend genannten Nachteile vermieden werden.

Diese Aufgabe wird bei einem Verfahren der eingangs genannten Art erfindungsgemäß dadurch gelöst, dass die Wirkfläche in einer Wirkflächenbewegungsrichtung auf das Werkstück zu und/oder entgegengesetzt hierzu bewegt wird, dass das Werkstück in einer Werkstückbewegungsrichtung quer zu der Bewegungsrichtung der Wirkfläche aus einem von der Wirkfläche begrenzten Wirkbereich heraus und/oder entgegensetzt hierzu bewegt wird, und dass die Bewegungen der Wirkfläche und des Werkstücks derart aufeinander abgestimmt werden, dass eine Werkstückoberfläche erzeugt wird, welche relativ zu der Wirkfläche der Schleifscheibe geneigt ist.

Bei dem erfindungsgemäßen Verfahren wird eine ebene Wirkfläche entlang einer Bewegungsachse in Richtung auf das Werkstück zu oder engegegengesetzt hierzu bewegt, während gleichzeitig das zu bearbeitende Werkstück aus einem von der Wirkfläche begrenzten Wirkbereich heraus oder entgegensetzt hierzu bewegt wird. Durch Abstimmung der Bewegungen der Wirkfläche und des Werkstücks kann eine Werkstückoberfläche erzeugt werden, welche relativ zu der ebenen Wirkfläche der Schleifscheibe geneigt ist.

Das erfindungsgemäße Verfahren ermöglicht es, eine Planschleifmaschine zur Erzeugung von Schrägen oder Fasen zu verwenden. Somit erweitert sich der Anwendungsbereich einer Planschleifmaschine von einer planschleifenden Bearbeitung eines Werkstücks um die Möglichkeit der Erzeugung von geneigten Oberflächen. Vorzugsweise kann mit derselben Planschleifmaschine sowohl eine erste Werkstückoberfläche plangeschliffen werden als auch eine zweite Werkstückoberfläche so bearbeitet werden, dass diese relativ zu der ersten Werkstückoberfläche geneigt ist.

Das erfindungsgemäße Verfahren ermöglicht es also, auch komplexe Werkstückgeometrien mit Hilfe nur einer Planschleifmaschine herstellen zu können. Hierdurch reduzieren sich die Fertigungszeiten zur Herstellung eines komplex geformten Werkstücks. Gleichzeitig können zusätzliche Werkzeugmaschinen eingespart werden.

Eine besonders einfache Handhabung des Werkstücks und der mindestens einen Schleifscheibe ergibt sich, wenn das Werkstück in einer Richtung senkrecht oder im Wesentlichen senkrecht zu der Bewegungsrichtung der Wirkfläche bewegt wird. Diese Bewegungsrichtungen werden bei herkömmlichen Planschleifmaschinen bereits vorgehalten, sodass diese für einen Betrieb im erfindungsgemäßen Verfahren umgerüstet werden können.

Nach einer Ausführungsform der Erfindung ist vorgesehen, dass zumindest während einer Werkstückzustellphase die Wirkfläche von dem Werkstück wegbewegt wird und dass während dieser Bewegung zumindest ein Abschnitt des zu bearbeitenden Teils des Werkstücks in den Wirkbereich der Wirkfläche hineinbewegt wird. Dies ermöglicht es, ein Werkstück zunächst in einem vorderen Bereich des zu bearbeitenden Teils des Werkstücks zu bearbeiten, wobei die Wirkfläche weiter in Richtung auf das Werkstück zugestellt ist, sodass im vorderen Bereich mehr Material abgetragen wird als in einem dem vorderen Bereich folgenden rückwärtigen Bereich, welcher während der Bewegung des Werkstücks in den Wirkbereich hinein in diesen eingebracht wird. Während der Bearbeitung des rückwärtigen Bereichs ist die Wirkfläche bereits weniger stark in Richtung auf das Werkstück zugestellt, sodass weniger Material entfernt wird. Insgesamt kann auf diese Weise eine in Richtung auf ein vorderes Ende des Werkstücks zugespitzte Schräge oder Fase erzeugt werden.

Es ist möglich, dass die Bearbeitung eines Werkstücks bereits nach einer Werkstückzustellphase abgeschlossen ist, beispielsweise, wenn eine Fase hergestellt werden soll. Es ist jedoch auch möglich, mehrere Werkstückzustellphasen nacheinander durchzuführen. Hierbei wird während einer ersten Werkstückzustellphase ein kleinerer Abschnitt eines zu bearbeitenden Teils des Werkstücks in den Wirkbereich hineinbewegt als während einer der ersten Werkstückzustellphase folgenden Werkstückzustellphase.

Die aufeinander folgenden Werkstückzustellphasen ermöglichen einen schichtweisen Abtrag von Material, wobei mit jeder weiteren abgetragenen Schicht eine vergrößerte Werkstückoberfläche entsteht, welche relativ zu der Wirkfläche der Schleifscheibe geneigt ist.

Nach Abschluss einer ersten Werkstückzustellphase kann das Werkstück ohne Kontakt mit der mindestens einen Schleifscheibe aus dem Wirkbereich der Wirkfläche herausbewegt werden, anschließend die Schleifscheibe wieder in Richtung auf das Werkstück zugestellt werden, bevor im Rahmen einer weiteren Werkstückzustellphase das Werkstück wieder in den Wirkbereich der Wirkfläche hineinbewegt wird. Bei einer weiteren Ausführungsform der Erfindung ist vorgesehen, dass während einer Wirkflächenzustellphase die Wirkfläche in Richtung auf das Werkstück zu bewegt wird und dass während dieser Bewegung zumindest ein Abschnitt des zu bearbeitenden Teils des Werkstücks aus dem Wirkbereich der Wirkfläche herausbewegt wird. Dies ermöglicht es, einen rückwärtigen Bereich des zu bearbeitenden Teils des Werkstücks mit einer geringeren Schleifscheibenzustellung zu bearbeiten, als einen vorderen Bereich des zu bearbeitenden Teils des Werkstücks. Auch auf diese Weise kann eine relativ zu der Wirkfläche geneigte Werkstückoberfläche erzeugt werden.

Zur Erhöhung des Materialabtrags ist es bevorzugt, wenn mehrere Wirkflächenzustellphasen nacheinander durchgeführt werden, und wenn während einer ersten Wirkflächenzustellphase ein kleinerer Abschnitt des zu bearbeitenden Teils des Werkstücks aus dem Wirkbereich herausbewegt wird, als während einer der ersten Wirkflächenzustellphase folgenden Wirkflächenzustellphase.

Nach Herausführung des Werkstücks aus dem Wirkbereich ist es möglich, die mindestens eine Schleifscheibe so weit von dem Werkstück zu entfernen, dass das Werkstück wieder zunächst ohne Kontakt mit der Schleifscheibe in den Wirkbereich der Wirkfläche eingebracht werden kann, um anschließend eine weitere Wirkflächenzustellphase zu durchlaufen.

Bevorzugt ist es jedoch, wenn die vorstehend beschriebenen Werkstückzustellphasen und Wirkflächenzustellphasen einander abwechselnd durchgeführt werden. Auf diese Weise können Leerhübe des Werkstücks und der mindestens einen Schleifscheibe vermieden werden, sodass sich an eine Werkstückzustellphase eine Wirkflächenzustellphase und an eine Wirkflächenzustellphase eine Werkstückzustellphase anschließt. Hierdurch werden Fertigungsnebenzeiten weiter reduziert.

Das erfindungsgemäße Verfahren ermöglicht es, beliebig geneigte Winkel zwischen einer bearbeitenden Werkstückoberfläche und der Wirkfläche der Schleifscheibe zu erzeugen. Beispielsweise beträgt dieser Winkel mindestens ungefähr 5 Grad.

Besonders bevorzugt ist es, wenn die Bearbeitung eines Werkstücks ausgehend von einem Zustand durchgeführt wird, bei welchem die zu bearbeitende Werkstückoberfläche parallel zu der Wirkfläche verläuft. Dies ermöglicht es, eine Planschleifmaschine zunächst zur planschleifenden Bearbeitung einer Werkstückoberfläche zu verwenden und anschließend - wie vorstehend beschrieben - eine geneigte Werkstückoberfläche zu erzeugen, und zwar unter Verwendung derselben Planschleifmaschine.

Vorzugsweise wird die zu bearbeitende Werkstückoberfläche, welche parallel zu der Wirkfläche verläuft, durch eine planparallele Bearbeitung des Werkstücks erzeugt, bei welcher die Wirkfläche in Wirkflächenbewegungsrichtung gesehen nicht bewegt wird und bei welcher das Werkstück zumindest mit seinem zu bearbeitenden Teil in dem Wirkbereich verbleibt. Dabei kann das Werkstück entlang seiner gesamten Länge oder nur entlang eines Teils einer Länge in den Wirkbereich eingeführt werden.

Vorzugsweise wird die Bewegung des Werkstücks mittels eines Werkstückhalters erzeugt, welcher um eine Werkstückhalterachse dreh- oder schwenkbar ist, welche parallel oder im Wesentlichen parallel zu der

Wirkflächenbewegungsrichtung verläuft. Ein solcher Werkstückhalter ist insbesondere in Form einer Transportscheibe ausgebildet, welche mindestens eine Halterung zum Halten eines zu bearbeitenden Werkstücks umfasst.

Alternativ hierzu kann das Werkstück entlang einer geraden Bewegungsbahn bewegt werden. Hierdurch kann das Werkstück in den Wirkbereich eingeführt und in entgegengesetzter Richtung aus dem Wirkbereich ausgeführt werden. Hierfür wird ein Werkstückhalter verwendet, welcher entlang einer geraden Bewegungsbahn hin- und herbewegbar antreibbar ist.

Es ist auch möglich, das Werkstück entlang einer frei wählbaren Bewegungsbahn hin- und herzuführen, welche quer zu der Wirkflächenbewegungsrichtung verläuft. Hierfür können beispielsweise frei programmierbare Handlingsysteme oder Greifer verwendet werden.

Eine besonders schnelle Bearbeitung eines Werkstücks wird ermöglicht, wenn dieses auf einander abgewandten Seiten mittels zwei Schleifscheiben bearbeitet wird. Dies ermöglicht die Verwendung einer Doppelseiten-Planschleifmaschine zur beidseitigen Bearbeitung eines Werkstücks, und zwar sowohl für eine planparallele Bearbeitung von Werkstückoberflächen als auch zur Erzeugung von geneigten Werkstückoberflächen.

Besonders hohe Effizienzsteigungen ergeben sich, wenn es sich bei dem Werkstück um ein Pleuel handelt. Dieses kann mit dem erfindungsgemäßen Verfahren im Bereich des Kolbenbolzenlagers schleifend bearbeitet werden, sodass dieser Bereich relativ zu einer Hauptebene des Pleuels geneigt ist. Dabei kann eine Planschleifmaschine, insbesondere eine Doppelseiten-Planschleifmaschine eingesetzt werden, mit welcher auch zu einer Haupterstreckungsebene des Pleuels parallele Oberflächen erzeugt werden können, insbesondere im Bereich der Stirnflächen der Kurbelwellenlagerung.

Der vorliegenden Erfindung liegt die weitere Aufgabe zugrunde, eine Vorrichtung anzugeben, mit welcher die eingangs beschriebenen Nachteile vermieden werden.

Diese Aufgabe wird bei einer Vorrichtung in Form einer Planschleifmaschine, insbesondere in Form einer Doppelseiten-Planschleifmaschine, umfassend eine mittels eines Rotationsantriebs rotierend antreibbare Schleifscheibe mit einer Wirkfläche, wobei die Schleifscheibe mittels eines Schleifscheibenantriebs in einer Wirkflächenbewegungsrichtung auf ein zu bearbeitendes Werkstück zu und/oder entgegengesetzt hierzu bewegbar ist, ferner umfassend einen Werkstückhalter zum Halten eines zu bearbeitenden Werkstücks, wobei der Werkstückhalter mittels eines Werkstückhalterantriebs in einer Werkstückbewegungsrichtung quer zu der Bewegungsrichtung der Wirkfläche aus einem von der Wirkfläche begrenzten Wirkbereich heraus und/oder entgegensetzt hierzu bewegbar ist, erfindungsgemäß dadurch gelöst, dass eine zur Durchführung eines vorstehend beschriebenen Verfahrens eingerichtete Steuerungseinrichtung zur Steuerung des Schleifscheibenantriebs und des Werkstückhalterantriebs vorgesehen ist.

Vorteile und Ausgestaltungen der erfindungsgemäßen Vorrichtung sind bereits vorstehend im Zusammenhang mit den Vorteilen und Ausgestaltungen des erfindungsgemäßen Verfahrens erläutert worden.

Die Erfindung betrifft ferner die Verwendung einer Planschleifmaschine, insbesondere einer Doppelseiten-Planschleifmaschine, zur Durchführung eines vorstehend beschriebenen Verfahrens.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Figur 1: eine Draufsicht einer Ausführungsform einer Doppelseiten-Planschleifmaschine;
- Figur 2: eine Seitenansicht eines Teils der beiden Schleifscheiben der Doppelseiten-Planschleifmaschine gemäß Figur 1 und eines Werkstücks, während einer ersten Werkstückzustellphase;
- Figur 3: eine der Figur 2 entsprechende Seitenansicht während einer ersten Wirkflächenzustellphase;
- Figur 4: eine der Figur 2 entsprechende Seitenansicht während einer weiteren Werkstückzustellphase; und
- Figur 5: eine der Figur 3 entsprechende Seitenansicht während einer weiteren Wirkflächenzustellphase.

Eine Ausführungsform einer Doppelseiten-Planschleifmaschine (im folgenden kurz: Planschleifmaschine) ist in der Zeichnung mit dem Bezugszeichen 10 bezeichnet. Die Planschleifmaschine 10 weist eine erste Schleifscheibe 12 auf, welche in einem Wirkbereich 14 einen Werkstückhalter 16 in Form einer Transportscheibe 18 überlappt. Die erste Schleifscheibe 12 weist eine dem Wirkbereich 14 zugewandte, ebene erste Wirkfläche 20 auf. Die Planschleifmaschine 10 umfasst eine zweite Schleifscheibe 22, welche eine den Wirkbereich 14 mit begrenzende zweite Wirkfläche 24 aufweist. Die erste Wirkfläche 20 und die zweite Wirkfläche 24 sind insbesondere eben und vorzugsweise kreisförmig.

Die Wirkflächen 20 und 24 sind insbesondere parallel zueinander ausgerichtet, können jedoch auch geringfügig zueinander geneigt sein, wenn die Schleifscheiben 12 und 22 relativ zueinander "getiltet" sind.

Jeder der Schleifscheiben 12 und 22 weist einen Rotationsantrieb 26 auf, welcher jeweils zum Rotationsantrieb einer Schleifscheibe 12, 22 um eine jeweils zugeordnete Rotationsachse 28 dient.

Der Werkstückhalter 16 weist einen Werkstückhalterantrieb 30 auf, welcher dazu dient, den Werkstückhalter 16 um eine Werkstückhalterachse 32 zu verdrehen oder zu verschwenken. Die Werkstückhalterachse 32 und die Schleifscheibenachsen 28 sind vorzugsweise relativ zueinander zumindest im Wesentlichen parallel.

Anstelle einer Transportscheibe 18 kann auch eine geradlinige Führung verwendet werden, auf welcher ein Werkstückhalter in Form eines Schlittens so geführt ist, dass ein an dem Werkstückhalter gehaltenes Werkstück 36 geradlinig in den Wirkbereich 14 hinein einführbar und aus dem Wirkbereich 14 heraus ausführbar ist.

Der Werkstückhalter 16 umfasst mindestens eine Werkstückaufnahme 34, welche insbesondere in Form einer Aussparung ausgebildet ist, in welche ein zu bearbeitendes Werkstück 36 derart einlegbar ist, dass es mit voneinander abgewandten Werkstückseiten 38 und 40 (vergleiche Figur 2) jeweils über eine obere und untere Begrenzung des Werkstückhalters 16 hervorsteht. Außerhalb des Wirkbereichs 14 ist das Werkstück mittels einer Auflagefläche 41 nach unten hin abgestützt. Die Auflagefläche 41 erstreckt sich an die Berandung der Schleifscheiben 12, 22 angrenzend bis hin zu einem Rand 43, der in Figur 1 von der Transportscheibe 18 überdeckt und daher mit einer gestrichelten Linie dargestellt ist.

Der Schleifscheibe 12 ist ein Schleifscheibenantrieb 44 zugeordnet, mittels welchem die Schleifscheibe 12 in zu der Schleifscheibenachse 28 paralleler Richtung in Richtung auf den Wirkbereich 14 (vergleiche Figur 3) und hierzu entgegengesetzt (vergleiche Figur 2) bewegbar ist. Ein weiterer Schleifscheibenantrieb 46 dient zur Bewegung der zweiten Schleifscheibe 22 in zu der Schleifscheibenachse 28 paralleler Richtung in Richtung auf den Wirkbereich 14 (vergleiche Figur 3) und hierzu entgegengesetzt (vergleiche Figur 2).

Die Schleifscheibenantriebe 44 und 46 sind über in den Figuren 2 und 3 angedeutete Datenleitungen mit einer Steuerungseinrichtung 48 gekoppelt, welche in Figur 1 dargestellt ist. Die Steuerungseinrichtung 48 ist zusätzlich mit dem Werkstückhalterantrieb 30 gekoppelt. Die Steuerungseinrichtung 48 dient dazu, die Bewegung der Schleifscheiben 12 und 22 in Richtung auf den Wirkbereich 14 und hierzu entgegengesetzt sowie die Dreh- und/oder Schwenkbewegung des Werkstückhalters 16 um die Werkstückhalterachse 32 (oder gegebenenfalls eine Hin- und Herbewegung eines geradlinig angetriebenen Werkstückhalters) zu koordinieren.

Das Werkstück 36 ist insbesondere in Form eines Pleuels 42 ausgebildet. Das Pleuel 42 erstreckt sich innerhalb einer Hauptebene 50, und zwar zwischen einem vorderen Ende 52 und einem rückwärtigen Ende 54. Benachbart zu dem vorderen Ende 52 weist das Pleuel 42 ein Kolbenbolzenlager 56 und benachbart zu dem rückwärtigen Ende 54 ein Kurbelwellenlager 58 auf.

Benachbart zu dem Kolbenbolzenlager 56 weist das Pleuel 42 einander abgewandte erste Stirnflächen 60 und benachbart zu dem Kurbelwellenlager 58 einander abgewandte zweite Stirnflächen 62 auf.

Unter Bezugnahme auf die Figuren 2 bis 5 wird im folgenden beschrieben wie ausgehend von dem Niveau der Stirnflächen 60 (vergleiche Figur 2) Material abgetragen werden kann, sodass eine Werkstückoberfläche 64 entsteht, welche zu der Hauptebene 50 des Pleuels 42 geneigt ist und mit dieser einen spitzen Winkel 66 einschließt (vergleiche Figur 5).

Ausgehend von Figur 2 sind die Wirkflächen 20 und 24 derart zueinander beabstandet, dass der Wirkraum 14 eine niedrigere Höhe aufweist als der Abstand der Stirnflächen 60 des Pleuels 42. Das Pleuel 42 befindet sich zunächst außerhalb des Wirkraums 14.

Hiervon ausgehend wird im Folgenden eine Werkstückzustellphase durchgeführt. Hierbei wird das Werkstück 36 ausgehend von dem in Figur 2 dargestellten Zustand in einer Werkstückbewegungsrichtung 68 in den Wirkraum 14 hineinbewegt. Hierbei wird der Werkstückhalter 16 um die Werkstückhalterachse 32 mittels des Werkstückhalterantriebs 30 verschwenkt, sodass das vordere Ende 52 des Werkstücks 36 in den Wirkraum 14 hineinbewegt wird. Hierbei gelangen Kantenbereiche 70 an dem vorderen Ende 52 des Werkstücks 36 in Kontakt mit den Wirkflächen 20 und 24 der Schleifscheiben 12 und 22. Während das Werkstück 36 in der ersten Bewegungsrichtung 68 bewegt wird, werden die Schleifscheiben 12 und 22 von dem Werkstück 36 weg bewegt und zwar in voneinander abgewandten Wirkflächenbewegungsrichtungen 72. Hierdurch entstehen an dem vorderen Ende 52 des Werkstücks 36 Werkstückflächen 74 (vergleiche Figur 3) welche zu den Stirnflächen 60 des Werkstücks 36 geneigt sind.

Ausgehend von dem in Figur 2 dargestellten Zustand wird das Werkstück 36 in einer zu der ersten Werkstückbewegungsrichtung 68 entgegengesetzten zweiten Werkstückbewegungsrichtung 76 aus dem Wirkraum 14 herausbewegt. Gleichzeitig werden die Schleifscheiben 12 und 22 mit ihren Wirkflächen 20 und 24 in Richtung auf den Wirkraum 14 und das Werkstück 36 zugestellt. Hierbei werden die Wirkflächen 20 und 24 in aufeinander zugewandten Wirkflächenbewegungsrichtungen 78 bewegt, sodass die Werkstückoberflächen 74 weiter abgetragen werden.

Hiervon ausgehend werden die vorstehend unter Bezugnahme auf die Figuren 2 und 3 beschriebenen Werkstückzustellphasen und Wirkflächenzustellphasen wiederholt bis in Figur 5 dargestellte Wirkstückoberflächen 64 hergestellt sind.

Der Wechsel zwischen den Werkstückbewegungsrichtungen 68 und 76 erfolgt durch Drehrichtungsumkehr des Werkstückhalterantriebs 30. Die Umkehr der Wirkflächenbewegungsrichtungen 72 und 78 erfolgt durch Umsteuerung der Schleifscheibenantriebe 44 und 46.

Während der vorstehend beschriebenen Herstellung der relativ zu der Hauptebene 50 geneigten Werkstückoberflächen 64 wird das Werkstück 36 nicht entlang seiner gesamten Länge in den Wirkbereich 14 eingebracht. Zur Bearbeitung der Stirnflächen 60 und 62 wird das Pleuel 42 vor Erzeugung der geneigten Werkstückoberflächen 64 entlang seiner gesamten Länge zwischen dem vorderen Ende 52 und rückwärtigen Ende 54 in den Wirkbereich 14 eingebracht, sodass eine konventionelle planschleifende Bearbeitung der Stirnflächen 60 und 62 erfolgt. Hierbei wird lediglich das Werkstück 36 innerhalb des Wirkraums 14 entlang einer Werkstückbewegungsrichtung 68 oder 76 bewegt; die Schleifscheiben 12 und 22 sind hierbei in Schleifscheibenbewegungsrichtung 72 bzw. 78 gesehen unbeweglich, sodass der Abstand zwischen den Wirkflächen 20 und 24 konstant bleibt.

Falls, wie in der Zeichnung dargestellt, die Stirnflächen 60 des Kolbenbolzenlagers 56 einen niedrigeren Abstand zu der Hauptebene 50 aufweisen als die Stirnflächen 62 des Kurbelwellenlagers 58, kann in einem Zwischenschritt der vordere Bereich des Pleuels 42 in den Wirkraum 14 eingebracht werden, wobei die Schleifscheiben 12 und 22 in Schleifscheibenbewegungsrichtung 72 bzw. 78 gesehen nicht bewegt werden und der Abstand der Wirkflächen 20 und 24 konstant bleibt. Auf diese Weise ist es möglich, dass die Stirnflächen 60 relativ zu den Stirnflächen 62 abgestuft sind, die Stirnflächen 60 also einen zu der Hauptebene kleineren Abstand aufweisen als die Stirnflächen 62.

## Patentansprüche

1. Verfahren zur Bearbeitung eines Werkstücks (36) unter Verwendung einer Schleifscheibe (12, 22) mit einer rotierend angetriebenen, ebenen Wirkfläche (20, 24), **dadurch gekennzeichnet, dass** die Wirkfläche (20, 24) in einer Wirkflächenbewegungsrichtung (78, 72) auf das Werkstück (36) zu und/oder entgegengesetzt hierzu bewegt wird, dass das Werkstück (36) in einer Werkstückbewegungsrichtung (68, 76) quer zu der Bewegungsrichtung der Wirkfläche (20, 24) aus einem von der Wirkfläche (20, 24) begrenzten Wirkbereich (14) heraus und/oder entgegengesetzt hierzu bewegt wird, und dass die Bewegungen der Wirkfläche (20, 24) und des Werkstücks (36) derart aufeinander abgestimmt werden, dass eine Werkstückoberfläche (64) erzeugt wird, welche relativ zu der Wirkfläche (20, 24) der Schleifscheibe (12, 22) geneigt ist.

2. Verfahren nach Anspruch 1, **dadurch gekennzeichnet, dass** das Werkstück (36) in einer Richtung senkrecht oder im Wesentlichen senkrecht zu der Bewegungsrichtung der Wirkfläche (20, 24) bewegt wird.

3. Verfahren nach einem der voranstehenden Ansprüche, **dadurch gekennzeichnet, dass** zumindest während einer Werkstückzustellphase die Wirkfläche (20, 24) von dem Werkstück (36) wegbewegt wird und dass während dieser Bewegung zumindest ein Abschnitt des zu bearbeitenden Teils des Werkstücks (36) in den Wirkbereich (14) der Wirkfläche (20, 24) hineinbewegt wird.

4. Verfahren nach Anspruch 3, **dadurch gekennzeichnet, dass** mehrere Werkstückzustellphasen nacheinander durchgeführt werden und dass während einer ersten Werkstückzustellphase ein kleinerer Abschnitt eines zu bearbeitenden Teils des Werkstücks (36) in den Wirkbereich (14) hineinbewegt wird als während einer der ersten Werkstückzustellphase folgenden Werkstückzustellphase.

5. Verfahren nach einem der voranstehenden Ansprüche, **dadurch gekennzeichnet, dass** während einer Wirkflächenzustellphase die Wirkfläche (20, 24) in Richtung auf das Werkstück (36) zu bewegt wird und dass während dieser Bewegung zumindest ein Abschnitt des zu bearbeitenden Teils des Werkstücks (36) aus dem Wirkbereich (14) der Wirkfläche (20, 24) herausbewegt wird.

6. Verfahren nach Anspruch 5, **dadurch gekennzeichnet, dass** mehrere Wirkflächenzustellphasen nacheinander durchgeführt werden und dass während einer ersten Wirkflächenzustellphase ein kleinerer Abschnitt des zu bearbeitenden Teils des Werkstücks (36) aus dem Wirkbereich (14) herausbewegt wird als während einer der ersten Wirkflächenzustellphase folgenden Wirkflächenzustellphase.

7. Verfahren nach einem der Ansprüche 3 oder 4 in Kombination mit einem der Ansprüche 5 oder 6, **dadurch gekennzeichnet, dass** Werkstückzustellphasen und Wirkflächenzustellphasen einander abwechselnd durchgeführt werden.

8. Verfahren nach einem der Ansprüche 3 bis 7, **dadurch gekennzeichnet, dass** ein Winkel zwischen der bearbeiteten Werkstückoberfläche (64) und der Wirkfläche (20, 24) mindestens ungefähr 5° beträgt.

9. Verfahren nach einem der voranstehenden Ansprüche, **dadurch gekennzeichnet, dass** die Bearbeitung des Werkstücks (36) ausgehend von einem Zustand des Werkstücks (36) durchgeführt wird, bei welchem die zu bearbeitende Werkstückoberfläche parallel zu der Wirkfläche (20, 24) verläuft.

10. Verfahren nach Anspruch 9, **dadurch gekennzeichnet, dass** die zu bearbeitende Werkstückoberfläche, welche parallel zu der Wirkfläche verläuft, durch eine planparallele Bearbeitung des Werkstücks (36) erzeugt wird, bei welcher die Wirkfläche (20, 24) in Wirkflächenbewegungsrichtung gesehen nicht bewegt wird und bei welcher das Werkstück (36) zumindest mit seinem zu bearbeitenden Teil in dem Wirkbereich (14) verbleibt.

11. Verfahren nach einem der voranstehenden Ansprüche, **dadurch gekennzeichnet, dass** die Bewegung des Werkstücks (36) mit einem Werkstückhalter (16) erzeugt wird, welcher um eine Werkstückhalterachse (32) dreh- oder schwenkbar ist, welche parallel oder im Wesentlichen parallel zu der Wirkflächenbewegungsrichtung (72, 78) verläuft.

12. Verfahren nach einem der Ansprüche 1 bis 10, **dadurch gekennzeichnet, dass** das Werkstück entlang einer geraden Bewegungsbahn bewegt wird.

13. Verfahren nach einem der voranstehenden Ansprüche, **dadurch gekennzeichnet, dass** das Werkstück (36) auf einander abgewandten Seiten mittels zwei Schleifscheiben (12, 22) bearbeitet wird.

14. Verfahren nach einem der voranstehenden Ansprüche, **dadurch gekennzeichnet, dass** es sich bei dem Werkstück (36) um ein Pleuel (42) handelt.

15. Planschleifmaschine (10), insbesondere Doppelseiten-Planschleifmaschine, umfassend eine mittels eines Rotationsantriebs (26) rotierend antreibbare Schleifscheibe (12, 22) mit einer ebenen Wirkfläche (20, 24), wobei die Schleifscheibe (12, 22) mittels eines Schleifscheibenantriebs (44, 46) in einer Wirkflächenbewegungsrichtung (78, 72) auf ein zu bearbeitendes Werkstück (36) zu und/oder entgegengesetzt hierzu bewegbar ist, ferner umfassend einen Werkstückhalter (16) zum Halten eines zu bearbeitenden Werkstücks (36), wobei der Werkstückhalter (16) mittels eines Werkstückhalterantriebs (30) in einer Werkstückbewegungsrichtung (68, 78) quer zu der Bewegungsrichtung der Wirkfläche (20, 24) aus einem von der Wirkfläche (20, 24) begrenzten Wirkbereich (14) heraus und/oder entgegensetzt hierzu bewegbar ist, **dadurch gekennzeichnet, dass** eine zur Durchführung eines Verfahrens nach einem der voranstehenden Ansprüche eingerichtete Steuerungseinrichtung (48) zur Steuerung des Schleifscheibenantriebs (44, 46) und des Werkstückhalterantriebs (30) vorgesehen ist.

16. Verwendung einer Planschleifmaschine (10), insbesondere einer Doppelseiten-Planschleifmaschine, zur Durchführung eines Verfahrens nach einem der Ansprüche 1 bis 14.

## Claims

1. A method for machining a work piece (36) using a grinding disk (12, 22) having a planar work surface (20, 24) that is driven in a rotating manner, **characterized in that** the work surface (20, 24) is set in motion in a direction of motion (78, 72) towards the work piece (36) and/or in the opposite direction, the work piece (36) is moved in a direction of motion (68, 76) transverse to the direction of motion of the work surface (20, 24) from one working area (14) that is bordered by the work surface (20, 24) and/or in the opposite direction, and the motions of the work surface (20, 24) and of the work piece (36) are adjusted to each other in such a way that a surface of the work piece (64) is produced that is tilted relative to the work surface (20, 24) of the grinding disk (12, 22).

2. The method as recited in Claim 1, **characterized in that** the work piece (36) is moved in a direction that is perpendicular, or essentially perpendicular, to the direction of motion of the work surface (20, 24).

3. The method as recited in any of the preceding claims, **characterized in that** the work surface (20, 24) is moved away from the work piece (36) at least during a work piece advancing phase, and during this motion at least one segment of the part of the work piece (36) that is to be machined is moved into the working area (14) of the work surface (20, 24).

4. The method as recited in Claim 3, **characterized in that** multiple work piece advancing phases are carried out sequentially, and during a first work piece advancing phase a smaller segment of a part of the work piece (36) to be machined is moved into the working area (14) than during a work piece advancing phase that follows the first work piece advancing phase.

5. The method as recited in any of the preceding claims, **characterized in that** during a work surface advancing phase the work surface (20, 24) is moved in the direction of the work piece (36), and during this motion at least one segment of the part of the work piece (36) to be machined is moved out of the working area (14) of the work surface (20, 24).

6. The method as recited in Claim 5, **characterized in that** multiple work surface advancing phases are carried out sequentially, and during a first work surface advancing phase a smaller segment of the part of the work piece (36) to be machined is moved out of the working area (14) than during a work surface advancing phase that follows the first work surface advancing phase.

7. The method as recited in any of Claims 3 or 4 in combination with any of Claims 5 or 6, **characterized in that** the work piece advancing phases and the work surface advancing phases are carried out so as to alternate with each other.

8. The method as recited in any of Claims 3 to 7, **characterized in that** the angle between the machined surface (64) of the work piece and the work surface (20, 24) is at least approximately 5°.

9. The method as recited in any of the preceding claims, **characterized in that** the machining of the work piece (36) is carried out based on a condition of the work piece (36) in which the work piece surface to be machined runs parallel to the work surface (20, 24).

10. The method as recited in Claim 9, **characterized in that** the work piece surface to be machined, which runs parallel to the work surface, is generated by a plane- parallel machining of the work piece (36), during which the work surface (20, 24) is not moved when viewed in the direction of motion of the work surface, and during which at least the part of the work piece (36) to be machined remains in the working area (14).

11. The method as recited in any of the preceding claims, **characterized in that** the motion of the work piece (36) is generated using a work piece holder (16), which can rotate or pivot about a work piece holder axis (32), which runs parallel, or essentially parallel, to the direction of motion (72, 78) of the work surface.

12. The method as recited in any of Claims 1 to 10, **characterized in that** the work piece is moved along a linear trajectory.

13. The method as recited in any of the preceding claims, **characterized in that** the work piece (36) is machined on two sides that face away from each other using two grinding disks (12, 22).

14. The method as recited in any of the preceding claims, **characterized in that** the work piece (36) is a piston rod (42).

15. A surface grinding machine (10), in particular a double-sided surface grinding machine, comprising a grinding disk (12, 22) that is driven in rotating fashion by a rotation drive (26) and that has a planar work surface (20, 24), whereby the grinding disk (12, 22) can be moved by a grinding disk drive (44, 46) in a direction of motion (78, 72) of the work surface towards a work piece (36) to be machined and/or in the opposite direction, also comprising a work piece holder (16) for holding a work piece (36) to be machined, whereby said work piece holder (16) can be moved by a work piece holder drive (30) in a direction of motion (68, 78) of the work piece that is transverse to the direction of motion of the work surface (20, 24) from a working area (14) that is bordered by the work surface (20, 24) and/or in the opposite direction, **characterized in that** a control device (48) that is designed to carry out a method in accordance with one of the preceding claims is provided to control the grinding disk drive (44, 46) and the work piece holder drive (30).

16. An application of a surface grinding machine (10), in particular a double-sided surface grinding machine, for carrying out a method as recited in any of Claims 1 to 14.

## Revendications

1. Procédé d'usinage d'une pièce (36) en utilisant une meule (12, 22) ayant une surface active plane (20, 24) entraînée en rotation, **caractérisé par le fait que** ladite surface active (20, 24) est déplacée dans une direction de déplacement de surface active (78, 72) vers ladite pièce (36) et/ou de manière opposée à cela, que ladite pièce (36) est déplacée dans une direction de déplacement de pièce (68, 76) transversalement à la direction de déplacement de ladite surface active (20, 24) hors d'une zone active (14) délimitée par ladite surface active (20, 24) et/ou de manière opposée à cela, et que les mouvements de la surface active (20, 24) et de ladite pièce (36) sont accordés les uns aux autres de telle sorte qu'une surface de pièce (64) soit produite qui est inclinée par rapport à ladite surface active (20, 24) de la meule (12, 22).

2. Procédé selon la revendication 1, **caractérisé par le fait que** ladite pièce (36) est déplacée dans une direction perpendiculaire ou pour l'essentiel perpendiculaire à la direction de déplacement de la surface active (20, 24).

3. Procédé selon l'une quelconque des revendications précédentes, **caractérisé par le fait que**, au moins durant une phase d'avance de la pièce, ladite surface active (20, 24) est déplacée dans la direction opposée à la pièce (36) et que, durant ce mouvement, au moins une portion de la partie à usiner de la pièce (36) est déplacée dans ladite zone active (14) de la surface active (20, 24).

4. Procédé selon la revendication 3, **caractérisé par le fait que** plusieurs phases d'avance de pièce sont réalisées successivement et que, durant une première phase d'avance de pièce, une plus petite portion d'une partie à usiner de la pièce (36) est déplacée dans la zone active (14) que durant une phase d'avance de pièce qui fait suite à ladite première phase d'avance de pièce.

5. Procédé selon l'une quelconque des revendications précédentes, **caractérisé par le fait que**, durant une phase d'avance de surface active, la surface active (20, 24) est déplacée en direction de la pièce (36) et que, durant ce mouvement, au moins une portion de la partie à usiner de la pièce (36) est déplacée hors de ladite zone active (14) de la surface active (20, 24).

6. Procédé selon la revendication 5, **caractérisé par le fait que** plusieurs phases d'avance de surface active sont réalisées successivement et que, durant une première phase d'avance de surface active, une plus petite portion de la partie à usiner de la pièce (36) est déplacée hors de la zone active (14) que durant une phase d'avance de surface active qui fait suite à ladite première phase d'avance de surface active.

7. Procédé selon l'une quelconque des revendications 3 ou 4 en combinaison avec l'une quelconque des revendications 5 ou 6, **caractérisé par le fait que** des phases d'avance de pièce et des phases d'avance de surface active sont réalisées alternativement.

8. Procédé selon l'une quelconque des revendications 3 à 7, **caractérisé par le fait qu'**un angle entre la surface usinée de la pièce (64) et la surface active (20, 24) est d'au moins 5° à peu près.

9. Procédé selon l'une quelconque des revendications précédentes, **caractérisé par le fait que** l'usinage de ladite pièce (36) est effectué à partir d'un état de la pièce (36) dans lequel la surface à usiner de la pièce s'étend parallèlement à la surface active (20, 24).

10. Procédé selon la revendication 9, **caractérisé par le fait que** la surface à usiner de la pièce qui s'étend parallèlement à ladite surface active est produite par un usinage plan-parallèle de la pièce (36) dans lequel la surface active (20, 24), vue dans la direction de déplacement de surface active, n'est pas déplacée et dans lequel ladite pièce (36) reste dans ladite zone active (14) au moins avec sa partie à usiner.

11. Procédé selon l'une quelconque des revendications précédentes, **caractérisé par le fait que** le mouvement de la pièce (36) est généré à l'aide d'un porte-pièce (16) qui est apte à tourner ou pivoter autour d'un axe de porte-pièce (32) qui s'étend parallèlement ou pour l'essentiel parallèlement à la direction de déplacement de surface active (72, 78).

12. Procédé selon l'une quelconque des revendications 1 à 10, **caractérisé par le fait que** la pièce est déplacée le long d'une trajectoire droite de déplacement.

13. Procédé selon l'une quelconque des revendications précédentes, **caractérisé par le fait que** ladite pièce (36) est usinée sur des côtés opposés l'un à l'autre au moyen de deux meules (12, 22).

14. Procédé selon l'une quelconque des revendications précédentes, **caractérisé par le fait que** ladite pièce (36) est une bielle (42).

15. Rectifieuse plane (10), en particulier rectifieuse plane à double face, comprenant une meule (12, 22) apte à être entraînée en rotation au moyen d'un mécanisme d'entraînement rotatif (26) et ayant une surface active plane (20, 24), ladite meule (12, 22) pouvant être déplacée, au moyen d'un mécanisme d'entraînement de meule (44, 46), dans une direction de déplacement de surface active (78, 72) vers une pièce (36) à usiner et/ou de manière opposée à cela, comprenant en outre un porte-pièce (16) destiné à maintenir une pièce (36) à usiner, ledit porte-pièce (16) pouvant être déplacé, au moyen d'un mécanisme d'entraînement de porte-pièce (30), dans une direction de déplacement de pièce (68, 78), transversalement à la direction de déplacement de ladite surface active (20, 24) hors d'une zone active (14) délimitée par ladite surface active (20, 24) et/ou de manière opposée à cela, **caractérisée par le fait que** l'on prévoit un dispositif de commande (48) adapté pour la mise en oeuvre d'un procédé selon l'une quelconque des revendications précédentes, pour commander lesdits mécanisme d'entraînement de meule (44, 46) et mécanisme d'entraînement de porte-pièce (30).

16. Utilisation d'une rectifieuse plane (10), en particulier d'une rectifieuse plane à double face, pour la mise en oeuvre d'un procédé selon l'une quelconque des revendications 1 à 14.
